# EUROPÄISCHE PATENTANMELDUNG

(11) **EP 4 481 128 A1**
(43) Veröffentlichungstag der Anmeldung: **25.12.2024**
(21) Anmeldenummer: 23180100.2
(22) Anmeldetag: 19.06.2023
(51) Int. Cl.: E04B 1/94, E06B 1/04

(54) **BRANDSCHUTZPROFILSYSTEM UND EIN ISOLATOR FÜR EIN BRANDSCHUTZPROFILSYSTEM SOWIE HERSTELLVERFAHREN EINES BRANDSCHUTZPROFILSYSTEMS**

(71) Anmelder: Forster Profilsysteme AG, 8590 Romanshorn (CH)
(72) Erfinder: Basche, Holger Dirk, 6812 Meiningen (AT); Mir, Zahid Mohammad, 9014 ST. Gallen (CH); Müller, Volker, 9450 Lüchingen (CH); Brovelli, Ralph, 9300 Wittenbach (CH)
(74) Vertreter: IPrime Künsch Patentanwälte GmbH

(57) **Zusammenfassung**

Die Erfindung betrifft ein Brandschutzprofilsystem 20 im Gebäudebau mit zumindest einem Aussenprofil 22 und zumindest einem Innenprofil 24, wobei das zumindest eine Aussenprofil 22 und das zumindest eine Innenprofil 24 voneinander beabstandet sind und zumindest ein Isolator 30 zwischen dem zumindest einen Aussenprofil 22 und dem zumindest einen Innenprofil 24 angeordnet ist. Der zumindest eine Isolator 30 umfasst zumindest eine Wärmeübergangsschicht 40, um zumindest einen verminderten Wärmeübergang zwischen dem zumindest einen Aussenprofil 22 und dem zumindest einen Innenprofil 24 zu schaffen. Weiters betrifft die Erfindung einen Isolator sowie den Isolator in der Verwendung in einem Brandschutzprofilsystem und ein Herstellverfahren eines Brandschutzprofilsystems.

## Beschreibung

Die vorliegende Erfindung betrifft ein Brandschutzprofilsystem gemäss dem Oberbegriff des Patentanspruchs 1, einen Isolator für ein Brandschutzprofilsystem gemäss dem Oberbegriff des Patentanspruchs 13 und die Verwendung des Isolators für ein Brandschutzprofilsystem nach Anspruch 14 sowie ein Herstellverfahren eines Brandschutzprofilsystems nach Anspruch 15.

### Technologischer Hintergrund

Bei feuerbeständigen Bauelementen wie Türen, Fassaden, Trennwänden, Fenstern, feuerbeständigen Abteilen, Brandschutzgehäusen für Kanäle, Drähte und ähnlichem im Gebäudebau werden Materialien mit einem geringen Wärmeleitung eingesetzt. Der Wärmestrom in einem Festkörper wird durch die Dichte, die spezifische Wärmekapazität und die Wärmeleitfähigkeit definiert. Der zugrundeliegende Wärmeübertragungsmechanismus wird als Wärmeleitung bezeichnet. Sehr häufig werden diese Materialien in der Fensterbauindustrie als Kühlmittel bezeichnet, ungeachtet der Tatsache, dass sie bei bestimmten Temperaturen eine negative Enthalpie aufweisen können oder auch nicht, wie z. B. 110-130 °C für physikalisch gebundenes Wasser, 140-160 °C für die Übergangsphase von Gipsanhydrit, 280-310 °C für ATH (Aluminiumtrihydroxid) und ca. 320 °C für MDH (Magnesiumdihydroxid). Neben den oben genannten gibt es noch viele weitere Materialien mit negativen Enthalpien in bestimmten Bereichen erhöhter Temperaturen. Alle diese Materialien oder eine Kombination dieser Materialien (Hybridmaterialien in Schichten oder Mischungen) haben eine gemeinsame Aufgabe: Sie verzögern die Erwärmung (oder das Aufwärmen) des zu schützenden Elements, indem sie Wärme durch endotherme Vorgänge verbrauchen, wobei die verbrauchte Wärme für den Abbau von Bindungsenergie, Reaktionsenergie, die Phasenänderung des Kühlmittels selbst usw. verwendet wird.

Prinzipiell gibt es drei verschiedene Arten von Wärmeübertragungsmechanismen: Leitung, Strahlung und Konvektion, wobei letztere einen gewissen Massentransport in einem Fluid erfordert. Wenn Wärme von einem konvektiven Medium auf ein festes Medium übertragen wird, führt ein sogenannter Wärmeübergangswiderstand auf der Oberfläche des festen Materials zu einer zusätzlichen Wärmeübertragungsbarriere.

Eine gängige Konstruktionsstrategie für Hochtemperaturanwendungen im Gebäudebau besteht darin, die Leistung der Wärmebarriere zu verbessern, um die Temperatur des Elements, das vor Überhitzung geschützt werden soll, bei einer bestimmten Dicke (oder geometrischen Konfiguration) des Schutzmaterials/Kühlmittels zu senken. Eine ähnliche Konstruktionsstrategie zielt darauf ab, die Dicke des Schutzmaterials zu verringern, um eine bestimmte Temperatur des zu schützenden Elements zu erreichen. Manchmal wird auch eine Kombination der oben genannten Strategien angewandt.

Insbesondere in der Fensterindustrie werden Standardprofile mit Standardabmessungen verwendet. Am Beispiel eines Brandschutztürprofils ist es wichtig, den Temperaturanstieg auf der Nutzerseite der Tür bei einem definierten Temperaturanstieg auf der Feuerseite so weit wie möglich zu verzögern bzw. unterhalb eines gegebenen Limits zu halten. Sehr oft kann der Wärmedurchgangskoeffizient nicht ausreichend reduziert werden, um die baulichen Anforderungen zu erfüllen.

Aus dem Stand der Technik sind EP 1 020 608 A1 bekannt. Diese offenbart ein Verbundprofil für Rahmen von Wandelementen, Türen oder Fenstern, mit wenigstens einem Aussenprofil und einem Innenprofil, die miteinander verbunden und auf Abstand zueinander gehalten sind, wobei zwischen den Profilen ein Zwischenraum gebildet wird, in dem ein feuer- und/oder hitzebeständiges Isolationsmaterial angeordnet ist. Das Isolationsmaterial liegt satt am Aussenprofil und am Innenprofil auf und wird mittels Bolzen gehalten.

### Darstellung der Erfindung

Eine Aufgabe der Erfindung besteht darin, mindestens einen der Nachteile des Standes zu vermeiden und insbesondere ein verbessertes Brandschutzprofilsystem zu schaffen, um einen alternativen Wärmetransportmechanismus in Brandschutzelementen zu nutzen. Des Weiteren soll ein verbesserter Isolator und die Verwendung des Isolators in z.B. einem Brandschutzprofilsystem geschaffen werden, sowie ein verbessertes Herstellverfahren geschaffen werden.

Diese Aufgabe wird durch die Merkmale der unabhängigen Patentansprüche gelöst. Vorteilhafte Weiterbildungen sind in den Figuren und in den abhängigen Patentansprüchen dargelegt.

Ein erfindungsgemässes Brandschutzprofilsystem im Gebäudebau umfasst zumindest ein Aussenprofil und zumindest ein Innenprofil, wobei das zumindest eine Aussenprofil und das zumindest eine Innenprofil voneinander beabstandet sind, und umfasst zumindest einen Isolator, welcher zwischen dem zumindest einen Aussenprofil und dem zumindest einen Innenprofil angeordnet ist. Der zumindest eine Isolator umfasst zumindest eine Wärmeübergangsschicht, um zumindest einen verminderten Wärmeübergang zwischen dem zumindest einen Aussenprofil und dem zumindest einen Innenprofil zu schaffen.

Das vorliegende Brandschutzprofilsystem stellt ein neues Mittel zur Verfügung, um den Wärmetransport im Gebäudebau, beispielsweise in Brandschutzelementen wie Feuerschutzabschlüsse, Trennwände und dgl., durch das Einbringen von mindestens einer oder mehrerer Wärmeübergangsschichten zu reduzieren und damit eine Ausbreitung der Wärme im Brandfall entgegenzuwirken. Eine Wärmeübergangsschicht ist definiert durch den Übergang von der Wärmeleitung in einem Festkörper zur Wärmeübertragung durch Strahlung in die Umgebung und insbesondere in Kombination mit Konvektion. Im allgemeinen Fall ist ein Wärmeübergang die Wärmeübertragung zwischen der Oberfläche eines Festkörpers und einem bewegten Fluid oder einem Gas. Dabei werden zusätzlich Wärmeübergangswiderstände aktiviert. Die offenbarte Lösung bietet im Vergleich zur bekannten Verwendung von Materialien mit einer geringen thermischen Diffusivität bei Brandschutzprofilsystem einen wesentlichen Vorteil in der Brandbekämpfung in Gebäudebauten. Der zumindest eine Isolator umfasst zumindest ein feuer- und/oder hitzebeständiges Material. Zusätzlich kann zumindest das Aussenprofil ein feuer- und/oder hitzebeständiges Material aufweisen und alternativ oder ergänzend das Innenprofil ein feuer- und/oder hitzebeständiges Material aufweisen. Das Aussenprofil und gegebenenfalls auch das Innenprofil können auf zumindest einer Profilseite offen ausgebildet sein, sodass sich der zumindest eine Isolator zumindest teilweise in die Profile hinein erstreckt, wenn dieser zwischen den Profilen angeordnet ist.

Allgemein ist ein Wärmetransport der Transport von Energie in Form von Wärme über mindestens eine thermodynamische Systemgrenze hinweg. Es gibt drei Arten von Wärmetransportvorgängen, nämlich durch mechanische Berührung, Konvektion, das Mitführen thermischer Energie in einem strömenden Medium, sowie Wärmestrahlung, also elektromagnetische Wellen. Ein derartiger Wärmetransport kann im vorliegenden Brandschutzprofilsystem verbessert verhindert werden.

Bevorzugterweise ist die zumindest eine Wärmeübergangsschicht ein Luftspalt. Da Luft eine geringe Wärmeleitfähigkeit aufweist und zudem Wärmeübergangswiderstände generiert, ist eine Wärmeübertragung zwischen dem zumindest einen Aussenprofil und dem zumindest einen Innenprofil stark reduziert. Zudem dominiert bei höheren Temperaturen die Wärmeübertragung durch Strahlung über den Luftspalt. Der Luftspalt erstreckt sich bevorzugt in Richtung normal zu einer Längsausstreckung des Isolators und weist eine Luftspaltdicke von zumindest 5% der Dicke des zumindest einen Isolators auf und weist bevorzugt eine Mindestdicke von 0.5 mm auf. Damit ist ein für die Brandbekämpfung ausreichend dimensionierter Luftspalt vorhanden und ein effizienter verminderter Wärmeübergang erreicht.

Alternativ oder ergänzend ist der zumindest eine Isolator zwischen dem zumindest einen Aussenprofil und dem zumindest einen Innenprofil derart angeordnet, dass dieser zumindest vom zumindest einen Aussenprofil oder vom zumindest einen Innenprofil beabstandet ist, sodass sich zwischen dem zumindest einen Aussenprofil und dem zumindest einen Isolator oder zwischen dem zumindest einen Innenprofil und dem zumindest einen Isolator zumindest ein Luftspalt als Wärmeübergangsschicht ausbildet. Dabei kann der zumindest eine Isolator einstückig ausgebildet sein und mittels Abstandelemente vom zumindest einen Aussenprofil oder vom zumindest vom zumindest einen Innenprofil separiert sein. Dies erlaubt eine einfache Herstellung des Brandschutzprofilsystem.

Insbesondere erstreckt sich der Luftspalt im Wesentlichen parallel zum zumindest einen Innenprofil und alternativ oder ergänzend parallel zum zumindest einen Aussenprofil und vorteilhaft über die gesamte Länge des zumindest einen Isolators. Damit besteht der zumindest eine Isolator aus zumindest zwei getrennte und voneinander beabstandete Isolatorteile, wobei beide Isolatorteile bei der Herstellung des Brandschutzprofilsystems derart zwischen dem zumindest einen Aussenprofil und dem zumindest einen Innenprofil angeordnet werden, dass zwischen ihnen zumindest eine Luftspalt vorhanden ist.

Bevorzugt weist der zumindest eine Isolator zumindest eine weitere Wärmeübergangsschicht auf, welche insbesondere als weiterer Luftspalt ausgebildet ist. Damit ist zumindest ein weiterer verminderter Wärmeübergang zwischen dem zumindest einen Aussenprofil und dem zumindest einen Innenprofil geschaffen, sodass die Wärmeübertragung verbessert unterbunden wird.

Vorzugsweise trennt die zumindest eine Wärmeübergangsschicht den Isolator beim Erreichen einer Schwelltemperatur zumindest bereichsweise in zumindest zwei Isolatorteile. Damit bildet sich erst im Brandfall ein Luftspalt aus. In einem solchen Fall wird das Brandschutzprofilsystem von der Feuerseite her erhitzt, was zu einem vorübergehend erhöhen Temperaturzustand im zumindest einen Isolator führt.

Insbesondere umfasst die zumindest eine Wärmeübergangsschicht ein Material, dass unterschiedlich zum Material des zumindest einen Isolators ist. Von einigen Materialien wie z.B. ungefüllte thermoplastische Polymere wie PP oder PE ist bekannt, dass sie bei erhöhten Temperaturen durch Pyrolyse oder chemischen Abbau bei einer bestimmten Temperatur vollständig auflösen.

Bevorzugterweise ist die zumindest eine Wärmeübergangsschicht ausgebildet, beim Erreichen der Schwelltemperatur sich zumindest in Richtung normal zu einer Längsausstreckung des Isolators zu verformen. Von einigen Materialien, wie z.B. auf Calciumsulfat basierenden Gemischen oder mineralischen Gemischen wie, Beton, Mörtel oder Gemischen, die organische Fasern, z.B. Zellulose enthalten, ist bekannt, dass sie bei erhöhten Temperaturen entweder durch chemische oder physikalische Prozesse wie Trocknung oder chemische Zersetzung und/oder chemische Reaktionen schrumpfen.

Insbesondere ist die zumindest eine Wärmeübergangsschicht ausgebildet, beim Erreichen der Schwelltemperatur sich zumindest in Richtung normal zu einer Längsausstreckung des Isolators zu verformen, dass sich zumindest ein Luftspalt zwischen den zumindest zwei Isolatorteilen bildet.

Vorzugsweise ist zumindest einer der Isolatorteile ausgebildet, sich beim Erreichen der Schwelltemperatur zumindest in Richtung normal zu einer Längsausstreckung des Isolators derart zu verformen, dass sich zumindest ein Luftspalt im Brandschutzprofilsystem bildet. Angenommen ein Brandfall startet im Bereich des Innenprofils und das Aussenprofil ist der Brandursache abgewandt: Wenn sich der Luftspalt bildet und die Wärmeübertragung aufgrund der Strahlung in die Aussenseite des Brandschutzprofilsystems gezwungen wird, erhält die Aussenseite im Brandschutzprofilsystem weniger Wärme von der Brandursache, wodurch die Temperatur auf der Innenseite weiter stark ansteigt. Dies führt zu einer weiteren Schrumpfung des zumindest einen Isolatorteils oder der zumindest einen Wärmeübergangsschicht. Infolgedessen wird sich die Luftspaltdicke während des Brandereignisses weiter vergrössern. Dies ermöglicht eine stabil funktionierende thermischen Trennung im Brandschutzprofilsystem.

Bevorzugterweise ist die Schwelltemperatur grösser 90 °C. Damit kann ein Material wie z.B. gipshaltige Gemische für die Wärmeübergangsschicht oder dem zumindest einen Isolator verwendet werden, das unter Betriebsbedingungen, einschließlich eines vorübergehenden Temperaturanstiegs ausreichend stabil ist. Derartige Materialien sind gut lagerbar, ohne dass sie Ihre Form verändern.

Bevorzugt ist die Schwelltemperatur grösser 200°C. Damit kann ein Material, wie z.B. modifizierte Gipsgemische umfassend Anhydrit in verschiedenen Phasen, eingesetzt werden, das unter Betriebsbedingungen, einschließlich eines vorübergehenden Temperaturanstiegs, dem ein Brandschutzprofilsystem beispielsweise während der Pulverbeschichtung ausgesetzt ist, ausreichend stabil ist. Daher sollte bei der Festlegung des Materials für die Wärmeübergangsschicht, oder für den zumindest einen Isolator, die gewünschte Schrumpfung erst bei etwa 200 °C beginnen. In Anbetracht einer bevorzugten geometrischen Konfiguration des Brandschutzprofilsystems ist es daher vorteilhaft, die Schrumpfung so zu steuern, dass diese hauptsächliche in Richtung normal zu einer Längsausstreckung des Isolators erfolgt.

Vorzugsweise umfasst das Material der zumindest einen Wärmeübergangsschicht oder des zumindest einen Isolators zumindest Textilfasern oder Fasern aus Glas, Metall oder Aramid. Mit der Verwendung derartiger Materialien ist das Schrumpfen des zumindest einen Isolators oder der Wärmeübergangsschicht in einer bevorzugten Dimension einfach zu kontrollieren und eine mechanische Verstärkung der zumindest einen Wärmeübergangsschicht oder des zumindest einen Isolators möglich, insbesondere mit gerichteten langen oder kurzen Textilfasern und anderen ähnlichen Materialien. In einer solchen Konfiguration behält der Luftspalt seine Dimensionen auch bei strukturellen Belastungen wie Biegung oder Torsion bei.

Bevorzugterweise ist zumindest eine Beschichtung mit geringer Emissivität im Isolator vorhanden, um die Strahlungswärmeübertragung im Brandfall zu verringern. Eine Beschichtung kann auch eine Schicht wie eine Folie umfassen, welche am Isolator angeordnet ist, oder in welcher der Isolator angeordnet ist. Insbesondere ist zumindest eine Metallbeschichtung im Isolator vorhanden. Diese würde eine billige, gut funktionierende Lösung sein, um die Strahlungswärmeübertragung im Brandfall zu verringern. Eine leicht erhältliche Lösung besteht aus mindestens einer Schicht Aluminiumfolie. Je nach Anwendung kann es sich auch um eine beliebige Beschichtung mit niedrigem Emissionsgrad handeln, z. B. Kupferfolie, Nickelfolie, Stahlfolie oder sogar Titanfolie. Nichtmetallische Folien mit niedrigem Emissionsgrad wie Mylar, Kapton oder ähnliche Folien können ebenfalls verwendet werden. In Fällen, in denen eine Folie verwendet wird, kann diese auf die Isolatorflächen geklebt oder durch Quetschen oder durch eine andere mechanische oder chemische Verbindung fixiert werden.

Vorzugsweise ist die zumindest eine Beschichtung zumindest an einer Seite der zumindest einen Wärmeübergangsschicht angeordnet. Eine einfach herstellbare Lösung besteht aus einer Beschichtung an der zum Luftspalt hingerichtete Seite des zumindest einen Isolators. Beispielsweise kann die Beschichtung eine Farbe, wie beispielsweise eine Zinkfarbe umfassen.

Insbesondere haftet die zumindest eine Beschichtung am zumindest einen Isolator, sodass sie sich im Brandfall nicht vom zumindest einen Isolator ablösen kann.

Bevorzugterweise weist die Wärmeübergangsschicht an der Oberseite und der Unterseite eine Beschichtung auf. Damit sind an beiden Seiten im Luftspalt Beschichtungen angeordnet, sodass die Strahlungswärmeübertragung im Brandfall weiter verringert wird.

Vorzugsweise weist die zumindest eine Beschichtung eine Perforierung auf. Es ist möglich, dass das Isoliermaterial beim Erhitzen und während seiner Schrumpfung Wasser oder Wasserdampf abgibt. Dieses Wasser könnte sich zur kälteren Seite des Isolators hinbewegen und derart die dem Luftspalt zugewandte Oberfläche erreichen und dort kondensieren oder sich akkumulieren. Um dies zu verhindern, können perforierte Beschichtungen verwendet werden, durch die Feuchtigkeit hindurchdringen kann, ohne sich hinter der Beschichtung zu sammeln. Die Ansammlung von Wassertropfen oder heißem Dampf im Inneren der thermischen Trennung sollte die Leistung der thermischen Trennung selbst nicht beeinträchtigen. Bevorzugt gibt der Isolator beim Erreichen der Schwelltemperatur Wasserdampf ab.

Bevorzugterweise ist der zumindest eine Isolator mit dem zumindest einen Aussenprofil verbunden. Damit ist der zumindest eine Isolator stabil an dem Aussenprofil fixiert. Insbesondere ist der Isolator mit einer formstabilen Verbindung mit dem zumindest einen Aussenprofil verbunden. Damit kann ein Ablösen des zumindest einen Isolators vom Aussenprofil verhindert werden. Bevorzugt ist der zumindest eine Isolator am Aussenprofil mit einem Klebstoff befestigt, wobei der Klebstoff höheren Temperaturen ohne Ausdehnung standhält. Damit ist der zumindest eine Isolator gezwungen, sich an der gewünschten Stelle zu öffnen und in Richtung des Aussenprofils zu schrumpfen.

Alternativ oder ergänzend ist der Isolator mit dem zumindest einen Innenprofil verbunden. Damit ist der zumindest eine Isolator stabil an dem Innenprofil fixiert. Insbesondere ist der Isolator mit einer formstabilen Verbindung mit dem zumindest einen Innenprofil verbunden. Damit kann ein Ablösen des zumindest einen Isolators vom Innenprofil verhindert werden. Bevorzugt ist der zumindest eine Isolator am Innenprofil mit einem Klebstoff befestigt, wobei der Klebstoff höheren Temperaturen ohne Ausdehnung standhält. Damit ist der zumindest eine Isolator gezwungen, sich an der gewünschten Stelle zu öffnen und in Richtung des Innenprofils zu schrumpfen.

Vorzugsweise ist zwischen dem zumindest einen Aussenprofil und dem zumindest einen Innenprofil zumindest ein Verbindungselement zum formstabilen Zusammenwirken des Brandschutzprofilsystem vorhanden, damit ist die Integrität und die Stabilität des Brandschutzprofilsystems bewahrt. Eine solche Verbindung kann z. B. durch einzelne Verbindungsbolzen mit vordefiniertem Abstand erreicht werden, die beispielsweise am Aussenprofil geschweisst werden und zentral durch den zumindest einen Isolator gebohrt werden und dessen freie Kontraktion ermöglichen.

Ein erfindungsgemässer Isolator weist zumindest eine Wärmeübergangsschicht auf, um zumindest einen verminderten Wärmeübergang zwischen zumindest einem Aussenprofil und zumindest einem Innenprofil zu schaffen. Der Isolator stellt ein neues Mittel zur Verfügung, um den Wärmetransport im Gebäudebau, beispielsweise in Brandschutzelementen wie Feuerschutzabschlüsse, Trennwände und dgl., durch das Einbringen von mindestens einer oder mehrerer Wärmeübergangsschichten zu reduzieren und damit eine Ausbreitung der Wärme im Brandfall entgegenzuwirken.

Alternative Anwendungen für einen erfindungsgemässen Isolator sind z.B. Brandschutzabkofferungen bzw. Füllungen für Brandschutzelemente wie z.B. Trennwände sowie Schutz von Lüftungskanälen und Rohre.

Weiters ist eine erfindungsgemäss Verwendung eines Isolators für ein Brandschutzprofilsystem in einem Profilsystem für den Gebäudebau offenbart. Dazu zählen auch Verwendungen als Brandschutzabkofferungen bzw. Füllungen für Brandschutzelemente wie z.B. Trennwände sowie Schutz von Lüftungskanälen und Rohre.

Ein erfindungsgemässes Herstellverfahren eines Brandschutzprofilsystems umfasst zumindest die folgenden Schritte:
a. Bereitstellen zumindest eines Innenprofils und eines Aussenprofils;
b. Anordnen zumindest eines Isolators zwischen dem Innenprofil und dem Aussenprofil, wobei der zumindest eine Isolator zumindest eine Wärmeübergangsschicht umfasst und/oder der zumindest eine Isolator zwischen dem zumindest einen Aussenprofil und dem zumindest einen Innenprofil derart angeordnet wird, dass der zumindest eine Isolator zumindest vom zumindest einen Aussenprofil oder vom zumindest einen Innenprofil beabstandet ist, sodass sich dazwischen ein Luftspalt als Wärmeübergangsschicht ausbildet.

Mit diesem Herstellverfahren wird ein neues Brandschutzprofilsystem zur Verfügung gestellt, um den Wärmetransport im Gebäudebau, beispielsweise in Brandschutzelementen wir Feuerschutzabschlüsse, Trennwände und dgl., durch das Einbringen von mindestens einer oder mehrerer Wärmeübergangsschichten zu reduzieren und damit eine Ausbreitung der Wärme im Brandfall entgegenzuwirken. Die offenbarte Lösung bietet im Vergleich zur bekannten Verwendung von Materialien mit einer geringen thermischen Diffusivität bei Brandschutzprofilsystem einen wesentlichen Vorteil in der Brandbekämpfung in Gebäudebauten.

Das Aussenprofil und gegebenenfalls auch das Innenprofil können auf zumindest einer Profilseite offen ausgebildet sein, sodass sich der zumindest eine Isolator zumindest teilweise in die Profile erstreckt, wenn dieser zwischen den Profilen angeordnet ist.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung beschrieben sind.

Die Bezugszeichenliste ist wie auch der technische Inhalt der Patentansprüche und Figuren Bestandteil der Offenbarung. Die Figuren werden zusammenhängend und übergreifend beschrieben. Gleiche Bezugszeichen bedeuten gleiche Bauteile, Bezugszeichen mit unterschiedlichen Indices geben funktionsgleiche oder ähnliche Bauteile an.

Mittels der nachfolgenden Figuren wird anhand von Ausführungsbeispielen die Erfindung näher erläutert. Die Bezugszeichenliste ist Bestandteil der Offenbarung.

Positionsangaben, wie "oben", unten", "rechts" oder "links" sind jeweils auf die entsprechenden Darstellungen bezogen und sind nicht als einschränkend zu verstehen.

Obwohl die Erfindung mittels der Figuren und der zugehörigen Beschreibung dargestellt und detailliert beschrieben ist, sind diese Darstellung und diese detaillierte Beschreibung illustrativ und beispielhaft zu verstehen und nicht als die Erfindung einschränkend. Es versteht sich, dass Fachleute Änderungen und Abwandlungen machen können, ohne den Umfang der folgenden Ansprüche zu verlassen. Insbesondere umfasst die Erfindung ebenfalls Ausführungsformen mit jeglicher Kombination von Merkmalen, die vorstehend zu verschiedenen Aspekten und/oder Ausführungsformen genannt oder gezeigt sind.

Die Erfindung umfasst ebenfalls einzelne Merkmale in den Figuren, auch wenn sie dort im Zusammenhang mit anderen Merkmalen gezeigt sind und/oder vorstehend nicht genannt sind. Im Weiteren schliesst der Ausdruck "umfassen" und Ableitungen davon andere Elemente oder Schritte nicht aus. Ebenfalls schliesst der unbestimmte Artikel "ein" beziehungsweise "eine" und Ableitungen davon eine Vielzahl nicht aus. Die Funktionen mehrerer in den Ansprüchen aufgeführter Merkmale können durch eine Einheit erfüllt sein. Die Begriffe "im Wesentlichen", "etwa", "ungefähr" und dergleichen in Verbindung mit einer Eigenschaft beziehungsweise einem Wert definieren insbesondere auch genau die Eigenschaft beziehungsweise genau den Wert. Alle Bezugszeichen in den Ansprüchen sind nicht als den Umfang der Ansprüche einschränkend zu verstehen.

### Figurenbeschreibung

Die Figuren werden zusammenhängend und übergreifend beschrieben. Gleiche Bezugszeichen bedeuten gleiche Bauteile. Es zeigen
Fig. 1: eine erste Ausführungsform des erfindungsgemässen Brandschutzprofilsystems mit einem Luftspalt in einem Isolator als eine Wärmeübergangsschicht in einer perspektivischen Ansicht,
Fig. 2: eine zweite Ausführungsform des erfindungsgemässen Brandschutzprofilsystems mit zwei Luftspalte in einem Isolator als Wärmeübergangsschichten in einer perspektivischen Ansicht,
Fig. 3: eine dritte Ausführungsform des erfindungsgemässen Brandschutzprofilsystems mit zwei Luftspalte als Wärmeübergangsschichten, welche benachbart zum Innenprofil und zum Aussenprofil des Brandschutzprofilsystems angeordnet sind in einer perspektivischen Ansicht,
Fig. 4: eine vierte Ausführungsform des erfindungsgemässen Brandschutzprofilsystems mit einer Wärmeübergangsschicht in einem Isolator in einer perspektivischen Ansicht,
Fig. 5: das Brandschutzprofilsystem gemäss Fig. 4 ohne der Wärmeübergangsschicht im Isolator in einer perspektivischen Ansicht,
Fig. 6: einen Ausschnitt des Brandschutzprofilsystems gemäss Fig. 5 ohne der Wärmeübergangsschicht im Isolator in einer perspektivischen Ansicht,
Fig. 7 bis Fig. 9: eine fünfte Ausführungsform des erfindungsgemässen Brandschutzprofilsystems mit einem zweiteiligen Isolator, welcher im Brandfall seine Ausdehnung normal zur Längsausrichtung des Isolators verringert, in einer perspektivischen Ansicht, und
Fig. 10 bis Fig. 13: weitere Ausführungsformen des erfindungsgemässen Brandschutzprofilsystems mit unterschiedlichen Ausgestaltungen der Wärmeübergangsschicht in einer perspektivischen Ansicht.

### Ausführung der Erfindung

**Figur 1** zeigt eine erste Ausführungsform eines Brandschutzprofilsystems 20 mit einem Aussenprofil 22 und einem Innenprofil 24, wobei das Aussenprofil 22 und das Innenprofil 24 voneinander beabstandet sind. Im Aussenprofil 22 und im Innenprofil 24 sind feuer- und/oder hitzebeständiges Einschieblinge 23, 25 angeordnet. Das Aussenprofil 22 und das Innenprofil 24 sind mechanisch mit einem oder mehreren voneinander beabstandeten Verbindungsbolzen 27 miteinander verbunden, wobei der Verbindungsbolzen 27 am Aussenprofil 22 und am Innenprofile 24 angeschweisst ist. Das Brandschutzprofilsystem 20 weist einen Isolator 30 auf, welcher zwischen dem Aussenprofil 22 und dem Innenprofil 24 angeordnet ist. Der Verbindungsbolzen 27 ist zentral durch den Isolator 30 gebohrt und ermöglicht dessen freie Kontraktion. Der Isolator 30 ist einerseits am Aussenprofil 22 und andererseits am Innenprofil 24 mit einem Klebstoff befestigt, wobei der Klebstoff höheren Temperaturen ohne Ausdehnung standhält.

Der Isolator 30 besteht aus einem ersten Isolatorteil 32 und einem zweiten Isolatorteil 34 und umfasst einen Luftspalt 40 als Wärmeübergangsschicht, um zumindest einen verminderten Wärmeübergang bzw. Wärmetransport zwischen dem Aussenprofil 22 und dem Innenprofil 24 zu schaffen. Da Luft eine geringe Wärmeleitfähigkeit aufweist und zudem Wärmeübergangswiderstände generiert, ist eine Wärmeübertragung zwischen dem Aussenprofil 22 und dem Innenprofil 24 stark reduziert. Der Luftspalt 40 erstreckt sich über die gesamte Länge des Isolators 30 parallel zum Innenprofil 24 sowie parallel zum Aussenprofil 22. Der Isolator 30 umfasst ein feuer- und/oder hitzebeständiges Material.

Der Isolator 30 weist auf einer Innenfläche 37 eine Beschichtung 50 mit geringer Emissivität auf, um die Strahlungswärmeübertragung im Brandfall zu verringern. Die gezeigte Beschichtung 50 umfasst eine Zinkfarbe und haftet am zumindest einen Isolator 30.

**Figur 2** zeigt eine zweite Ausführungsform eines Brandschutzprofilsystems 120 im Gebäudebau mit dem Aussenprofil 22 und dem Innenprofil 24 gemäss der Ausführungsform des Brandschutzprofilsystems 20 aus der **Figur 1****,** wobei der Isolator 130 aus einem ersten Isolatorteil 132 und einem zweiten Isolatorteil 134 sowie einem dritten Isolatorteil 136 besteht, und wobei jeweils ein Luftspalt 140, 141 als Wärmeübergangsschichten zwischen den Isolatorteilen 132, 134, 136 angeordnet sind.

**Figur 3** zeigt eine dritte Ausführungsform eines Brandschutzprofilsystems 220 im Gebäudebau mit einem Aussenprofil 222 und einem Innenprofil 224 gemäss der Ausführungsform des Brandschutzprofilsystems 20 aus der **Figur 1****,** wobei der Isolator 230 einstückig ausgebildet ist und jeweils ein Luftspalt 240, 241 zwischen einer Seite des Isolators 230 und dem Aussenprofil 222 sowie einer Seite des Isolators 230 und dem Innenprofil 224 vorhanden sind.

**Figur 4** bis **Figur 6** zeigen eine vierte Ausführungsform eines Brandschutzprofilsystems 320 im Gebäudebau mit dem Aussenprofil 22 und dem Innenprofil 24 gemäss der Ausführungsform des Brandschutzprofilsystems 20 aus der **Figur 1****,** wobei das Aussenprofil 22 und das Innenprofil 24 voneinander beabstandet sind.

Der Isolator 330 besteht aus einem ersten Isolatorteil 332 und einem zweiten Isolatorteil 334 und umfasst eine Wärmeübergangsschicht 345, um einen verminderten Wärmeübergang bzw. Wärmetransport zwischen dem Aussenprofil 22 und dem Innenprofil 24 zu schaffen (**Figur 4**)**.** In dieser Ausführungsform umfasst die Wärmeübergangsschicht 345 ein Material, dass unterschiedlich zum Material des zumindest einen Isolators 330 ist. Die Wärmeübergangsschicht 345 erstreckt sich über die gesamte Länge des Isolators 430 parallel zum Innenprofil 24 und parallel zum Aussenprofil 22. Die Wärmeübergangsschicht 345 trennt den Isolator 330 in die zwei Isolatorteile 332, 334, wobei sich erst im Brandfall, und beim Erreichen einer Schwelltemperatur, ein Luftspalt 340 anstelle der Wärmeübergangsschicht 345 ausbildet (**Figur 5**). Von einigen Materialien wie z.B. ungefüllte thermoplastische Polymere wie PP oder PE ist bekannt, dass sie bei erhöhten Temperaturen durch Pyrolyse oder chemischen Abbau bei einer bestimmten Temperatur vollständig auflösen. Die Wärmeübergangsschicht 345 weist Textilfasern auf. Mit der Verwendung derartiger Materialien ist das Schrumpfen der Wärmeübergangsschicht 345 in einer bevorzugten Dimension einfach zu kontrollieren.

Der Isolator 330 weist in dieser Ausführungsform an einer Innenfläche 337 eine Beschichtung 350 mit geringer Emissivität auf, um die Strahlungswärmeübertragung im Brandfall zu verringern. Die gezeigte Beschichtung 350 besteht aus einer Schicht Aluminiumfolie, die auf die Innenfläche 337 des Isolatorteils 332 geklebt ist (**Figur 6**).

In einer alternativen Ausführungsform ist die Wärmeübergangsschicht ausgebildet, beim Erreichen der Schwelltemperatur zumindest in Richtung normal zu einer Längsausstreckung des Isolators zu schrumpfen und somit einen Luftspalt zwischen den zwei Isolatorteilen auszubilden. Von einigen Materialien, wie z.B. auf Calciumsulfat basierenden Gemischen oder mineralischen Gemischen wie, Beton und Mörtel oder Gemischen, die organische Fasern, z.B. Zellulose enthalten, ist bekannt, dass sie bei erhöhten Temperaturen entweder durch chemische oder physikalische Prozesse wie Trocknung oder chemische Zersetzung und/oder chemische Reaktionen schrumpfen.

In einer alternativen Ausführungsform weist der Isolator mehr als zwei Isolatorteile auf, zwischen denen jeweils eine zuvor beschriebene Wärmeübergangsschicht ausgebildet ist. Beim Erreichen der Schwelltemperatur schrumpfen die Wärmeübergangsschichten zumindest in Richtung normal zu der Längsausstreckung des Isolators und bilden mehrere Luftspalte zwischen den Isolatorteilen aus.

**Figur 7 bis Figur 9** zeigen eine fünfte Ausführungsform eines Brandschutzprofilsystems 420 mit einem Aussenprofil 22 und einem Innenprofil 24 gemäss der Ausführungsform des Brandschutzprofilsystems 20 aus der **Figur 1****,** wobei das Aussenprofil 22 und das Innenprofil 24 voneinander beabstandet sind.

Der Isolator 430 besteht aus einem ersten Isolatorteil 432 und einem zweiten Isolatorteil 434, welche ursprünglich fest aneinander anliegen (**Figur 7**). Die Isolatorteile 432, 434 sind ausgebildet, sich beim Erreichen der Schwelltemperatur zumindest in Richtung normal zu der Längsausstreckung des Isolators 430 derart schrumpfen, dass sich mit der Zeit ein Luftspalt 440 im Brandschutzprofilsystem bildet (**Figur 8**)**.** Wenn sich der Luftspalt 440 bildet und die Wärmeübertragung aufgrund der Strahlung in die Aussenseite des Brandschutzprofilsystems 420 gezwungen wird, erhält die Aussenseite im Brandschutzprofilsystem 420 weniger Wärme von der Brandursache, wodurch die Temperatur auf der Innenseite weiter stark ansteigt. Dies führt zu einer weiteren Schrumpfung der Isolatorteile 432, 434. Infolgedessen wird sich die Luftspaltdicke während des Brandereignisses weiter vergrössern (**Figur 9**).

Die Isolatorteile 432, 434 weisen Aramid auf. Mit der Verwendung derartiger Materialien ist das Schrumpfen der Isolatorteile 432, 434 in Richtung normal zu der Längsausstreckung des Isolators 430 einfach zu kontrollieren. An den Innenseiten 437, 438 der Isolatorteile 432, 434 sind Aluminiumfolien 450, 451 angeklebt, welche eine Perforierung aufweisen. Das Isolatormaterial kann beim Erhitzen und während dem Schrumpfung Wasser oder Wasserdampf abgeben, welches durch die Perforierung zur kälteren Seite des Isolatorteils 432, 434 hinbewegt und derart die dem Luftspalt 440 zugewandte Oberfläche erreicht.

**Figur 10 bis Figur 13** zeigen eine weitere Ausführungsform eines Brandschutzprofilsystems 520, 620, 720, 820 im Gebäudebau mit einem Aussenprofil 22 und einem Innenprofil 24 gemäss der Ausführungsform des Brandschutzprofilsystems 20 aus der **Figur 1****,** wobei die Wärmeübergangsschicht bzw. der Luftspalt in den Isolatoren 530, 630, 730, 830 unterschiedliche ausgestaltet sind. In **Figur 10** verläuft die Wärmeübergangsschicht bzw. der Luftspalt 540 zickzack-förmig entlang der Längsausstreckung des Isolators 530. In **Figur 11** verläuft die Wärmeübergangsschicht bzw. der Luftspalt 640 dreieck-förmig entlang der Längsausstreckung des Isolators 630. In **Figur 12** verläuft die Wärmeübergangsschicht bzw. der Luftspalt 740 kreissegment-förmig entlang der Längsausstreckung des Isolators 730. In **Figur 13** verläuft die Wärmeübergangsschicht bzw. der Luftspalt 840 trapez-förmig entlang der Längsausstreckung des Isolators 830.

Die zuvor genannten Brandschutzprofilsysteme 20, 120, 220, 320, 420, 520, 620, 720, 820 gemäss den **Figuren 1 bis 13** werden bei der Herstellung oftmals pulverbeschichtet, wobei die Brandschutzprofilsysteme 20, 120, 220, 320, 420, 520, 620, 720, 820 oftmals Temperaturen über 150°C ausgesetzt sind. Derartige Brandschutzprofilsysteme umfassen Isolatoren bzw. Wärmeübergangsschichten mit Materiealien, welche den höheren Temperaturen beim Pulverbeschichten widerstehen können. Daher ist bei diesen Ausführungsformen die zuvor genannte Schwelltemperatur grösser 200°C.

Bei den zuvor genannten Brandschutzprofilsystemen 20, 120, 220, 320, 420, 520, 620, 720, 820 gemäss den **Figuren 1 bis 13** ohne Herstellungsschritte mit erhöhten Temperaturen können Materialien verwendet werden, mit einer Schwelltemperatur grösser 90 °C.

Bei den zuvor genannten Brandschutzprofilsystemen 20, 120, 220, 320, 420, 520, 620, 720, 820 gemäss den **Figuren 1 bis 13** können auch mehrere Beschichtungen 50, 450, 550 an den Isolatoren 30, 130, 230, 330, 430, 530, 630, 730, 830 oder den Wärmeübergangsschichten angeordnet sein.

Bei den zuvor genannten Brandschutzprofilsystemen 20, 120, 220, 320, 420, 520, 620, 720, 820 gemäss den **Figuren 1 bis 13** können das Aussenprofil 22 und das Innenprofil 24 offene Profile sein, wobei die Isolatoren 30, 130, 230, 330, 430, 530, 630, 730, 830 sich zumindest abschnittsweise in das Aussenprofil 22 und das Innenprofil 24 hinein erstrecken können.

Bei den zuvor genannten Brandschutzprofilsystemen 120, 220, 320, 420, 520, 620, 720, 820 gemäss den **Figuren 1 bis 13** können das Aussenprofil 22 und das Innenprofil 24 mechanisch mit einem oder mehreren Verbindungsbolzen 27 miteinander verbunden sein, wie in **Figur 1** offenbart. Alternativ können weitere Verbindungselemente in den Brandschutzprofilsystemen 20, 120, 220, 320, 420, 520, 620, 720, 820 vorhanden sein, um das Aussenprofil und das Innenprofil mechanisch miteinander zu verbinden und gegebenenfalls die Isolatoren 30, 130, 230, 330, 430, 530, 630, 730, 830 im Brandschutzprofilsystem 20, 120, 220, 320, 420, 520, 620, 720, 820 zu halten.

Ein Herstellverfahren eines Brandschutzprofilsystems 20, 120, 220, 320, 420, 520, 620, 720, 820 gemäss den **Figuren 1 bis 13** umfasst zumindest die folgenden Schritte, wobei die Reihenfolge der Schritte variieren kann:
a. Bereitstellen zumindest eines Innenprofils und eines Aussenprofils;
b. Anordnen zumindest eines Isolators zwischen dem Innenprofil und dem Aussenprofil, wobei der zumindest eine Isolator zumindest eine Wärmeübergangsschicht umfasst und/oder der zumindest eine Isolator zwischen dem zumindest einen Aussenprofil und dem zumindest einen Innenprofil derart angeordnet wird, dass der zumindest eine Isolator zumindest vom zumindest einen Aussenprofil oder vom zumindest einen Innenprofil beabstandet ist, sodass sich dazwischen ein Luftspalt als Wärmeübergangsschicht ausbildet.
c. Im Bereich der Wärmeübergangsschicht an der Innenfläche des Isolators eine Beschichtung angeordnet wird.
d. Das Aussenprofil und das Innenprofil mit mehreren Verbindungsbolzen verbunden werden.

### Bezugszeichenliste

- 20: Brandschutzprofilsystem
- 22: Aussenprofil
- 23: Einschiebling/Masse
- 24: Innenprofil
- 25: Einschiebling/Masse
- 27: Verbindungsbolzen
- 30: Isolator
- 32: erster Isolatorteil
- 34: zweiter Isolatorteil
- 37: Innenfläche von 34
- 40: Luftspalt
- 50: Beschichtung
- 120: Brandschutzprofilsystem
- 130: Isolator
- 132: erster Isolatorteil
- 134: zweiter Isolatorteil
- 136: dritter Isolatorteil
- 140: Luftspalt
- 141: Luftspalt
- 220: Brandschutzprofilsystem
- 222: Aussenprofil
- 224: Innenprofil
- 230: Isolator
- 240: Luftspalt
- 241: Luftspalt
- 320: Brandschutzprofilsystem
- 330: Isolator
- 332: erster Isolatorteil
- 334: zweiter Isolatorteil
- 337: Innenfläche von 334
- 340: Luftspalt
- 345: Wärmeübergangsschicht
- 350: Beschichtung/Aluminiumfolie
- 420: Brandschutzprofilsystem
- 430: Isolator
- 432: erster Isolatorteil
- 434: zweiter Isolatorteil
- 437: Innenfläche von 432
- 438: Innenfläche von 434
- 440: Luftspalt
- 450: Beschichtung/Aluminiumfolie
- 451: Beschichtung/Aluminiumfolie
- 520: Brandschutzprofilsystem
- 530: Isolator
- 540: Luftspalt/ Wärmeübergangsschicht
- 620: Brandschutzprofilsystem
- 630: Isolator
- 640: Luftspalt/ Wärmeübergangsschicht
- 720: Brandschutzprofilsystem
- 730: Isolator
- 740: Luftspalt/ Wärmeübergangsschicht
- 820: Brandschutzprofilsystem
- 830: Isolator
- 840: Luftspalt/ Wärmeübergangsschicht

## Patentansprüche

1. Brandschutzprofilsystem (20; 120; 220; 320; 420; 520; 620; 720; 820) im Gebäudebau mit zumindest einem Aussenprofil (22; 122; 222) und zumindest einem Innenprofil (24; 124; 224), wobei das zumindest eine Aussenprofil (22; 122; 222) und das zumindest eine Innenprofil (24; 124; 224) voneinander beabstandet sind und zumindest ein Isolator (30; 130; 230; 330; 430; 530; 630; 730; 830) zwischen dem zumindest einen Aussenprofil (22; 122; 222) und dem zumindest einen Innenprofil (24; 124; 224) angeordnet ist, **dadurch gekennzeichnet, dass** der zumindest eine Isolator (30; 130; 230; 330; 430; 530; 630; 730; 830) zumindest eine Wärmeübergangsschicht (40; 140, 141; 240, 241; 340, 345; 440; 540, 640, 740, 840) umfasst, um zumindest einen verminderten Wärmeübergang zwischen dem zumindest einen Aussenprofil (22; 122; 222) und dem zumindest einen Innenprofil (24; 124; 224) zu schaffen.

2. Brandschutzprofilsystem nach Anspruch 1, **dadurch gekennzeichnet, dass** die zumindest eine Wärmeübergangsschicht (40; 140, 141; 240, 241; 340, 345; 440; 540, 640, 740, 840) ein Luftspalt ist.

3. Brandschutzprofilsystem nach Anspruch 1 oder 2, **dadurch gekennzeichnet, dass** die zumindest eine Wärmeübergangsschicht (40; 140, 141; 240, 241; 340, 345; 440; 540, 640, 740, 840) den Isolator (30; 130; 230; 330; 430; 530; 630; 730; 830) beim Erreichen einer Schwelltemperatur zumindest bereichsweise in zumindest zwei Isolatorteile (32, 34; 132, 134, 136; 332, 334; 432, 434) trennt, wobei die zumindest eine Wärmeübergangsschicht (40; 140, 141; 240, 241; 340, 345; 440; 540, 640, 740, 840) insbesondere ein Material umfasst, dass unterschiedlich zum Material des Isolators (30; 130; 230; 330; 430; 530; 630; 730; 830) ist.

4. Brandschutzprofilsystem nach einem der vorgenannten Ansprüche, **dadurch gekennzeichnet, dass** die zumindest eine Wärmeübergangsschicht (40; 140, 141; 240, 241; 340, 345; 440; 540, 640, 740, 840) ausgebildet ist, beim Erreichen der Schwelltemperatur sich zumindest in Richtung normal zu einer Längsausstreckung des Isolators (30; 130; 230; 330; 430; 530; 630; 730; 830) zu verformen, dass sich insbesondere zumindest ein Luftspalt zwischen den zumindest zwei Isolatorteilen (32, 34; 132, 134, 136; 332, 334; 432, 434) bildet.

5. Brandschutzprofilsystem nach Anspruch 3 oder 4, **dadurch gekennzeichnet, dass** zumindest einer der Isolatorteile (32, 34; 132, 134, 136; 332, 334; 432, 434) ausgebildet ist, sich beim Erreichen der Schwelltemperatur zumindest in Richtung normal zu einer Längsausstreckung des zumindest einen Isolators (30; 130; 230; 330; 430; 530; 630; 730; 830) derart zu verformen, dass sich zumindest ein Luftspalt im Brandschutzprofilsystem bildet.

6. Brandschutzprofilsystem nach einem der vorgenannten Ansprüche, **dadurch gekennzeichnet, dass** die Schwelltemperatur grösser 90 °C ist und bevorzugt grösser 200°C ist.

7. Brandschutzprofilsystem nach einem der vorgenannten Ansprüche, **dadurch gekennzeichnet, dass** das Material der zumindest einen Wärmeübergangsschicht (40; 140, 141; 240, 241; 340, 345; 440; 540, 640, 740, 840) oder des zumindest einen Isolators (30; 130; 230; 330; 430; 530; 630; 730; 830) zumindest Textilfasern, Glas oder Aramid umfasst.

8. Brandschutzprofilsystem nach einem der vorgenannten Ansprüche, **dadurch gekennzeichnet, dass** zumindest eine Beschichtung (50; 350; 450, 451) mit geringer Emissivität im Isolator (30; 130; 230; 330; 430; 530; 630; 730; 830) vorhanden ist, insbesondere zumindest eine Metallbeschichtung im Isolator (30; 130; 230; 330; 430; 530; 630; 730; 830) vorhanden ist.

9. Brandschutzprofilsystem nach Anspruch 8, **dadurch gekennzeichnet, dass** die zumindest eine Beschichtung (50; 350; 450, 451) zumindest an einer Seite der zumindest einen Wärmeübergangsschicht (40; 140, 141; 240, 241; 340, 345; 440; 540, 640, 740, 840) angeordnet ist und insbesondere am Isolator (30; 130; 230; 330; 430; 530; 630; 730; 830) haftet und/oder die Wärmeübergangsschicht (40; 140, 141; 240, 241; 340, 345; 440; 540, 640, 740, 840) an der Oberseite und der Unterseite eine Beschichtung (50; 350; 450, 451) aufweist.

10. Brandschutzprofilsystem nach Anspruch 8 oder 9, **dadurch gekennzeichnet, dass** die zumindest eine Beschichtung (50; 350; 450, 451) eine Perforierung aufweist, und bevorzugt der Isolator (30; 130; 230; 330; 430; 530; 630; 730; 830) beim Erreichen der Schwelltemperatur Wasserdampf abgibt.

11. Brandschutzprofilsystem nach einem der vorgenannten Ansprüche, **dadurch gekennzeichnet, dass** der Isolator (30; 130; 230; 330; 430; 530; 630; 730; 830) mit dem zumindest einen Aussenprofil (22; 122; 222) und/oder mit dem zumindest einen Innenprofil (24; 124; 224) verbunden ist, insbesondere mit einer formstabilen Verbindung mit dem zumindest einen Aussenprofil (22; 122; 222) und/oder mit dem zumindest einen Innenprofil (24; 124; 224) verbunden ist.

12. Brandschutzprofilsystem nach einem der vorgenannten Ansprüche, **dadurch gekennzeichnet, dass** zwischen dem zumindest einen Aussenprofil (22; 122; 222) und dem zumindest einen Innenprofil (24; 124; 224) zumindest ein Verbindungselement zum formstabilen Zusammenwirken des Brandschutzprofilsystem (20; 120; 220; 320; 420; 520; 620; 720; 820) vorhanden ist.

13. Isolator (30; 130; 230; 330; 430; 530; 630; 730; 830) für ein Brandschutzprofilsystem , insbesondere einem Brandschutzprofilsystem (20; 120; 220; 320; 420; 520; 620; 720; 820) nach einem der Ansprüche 1 bis 12 **dadurch gekennzeichnet, dass** der Isolator (30; 130; 230; 330; 430; 530; 630; 730; 830) zumindest eine Wärmeübergangsschicht (40; 140, 141; 240, 241; 340, 345; 440; 540, 640, 740, 840) aufweist, welche den Isolator (30; 130; 230; 330; 430; 530; 630; 730; 830) beim Erreichen einer Schwelltemperatur zumindest bereichsweise in zumindest zwei Isolatorteile (32, 34; 132, 134, 136; 332, 334; 432, 434) trennt.

14. Verwendung eines Isolators (30; 130; 230; 330; 430; 530; 630; 730; 830) für ein Brandschutzprofilsystem (20; 120; 220; 320; 420; 520; 620; 720; 820) nach Anspruch 13 in einem Profilsystem für den Gebäudebau.

15. Herstellverfahren eines Brandschutzprofilsystems, insbesondere von einem Brandschutzprofilsystem (20; 120; 220; 320; 420; 520; 620; 720; 820) nach einem der Ansprüche 1 bis 13, umfassend zumindest die folgenden Schritte:
a. Bereitstellen zumindest eines Innenprofils (24; 124; 224) und eines Aussenprofils (22; 122; 222)
b. Anordnen zumindest eines Isolators (30; 130; 230; 330; 430; 530; 630; 730; 830) zwischen dem Innenprofil (24; 124; 224) und dem Aussenprofil (22; 122; 222), wobei der zumindest eine Isolator (30; 130; 230; 330; 430; 530; 630; 730; 830) zumindest eine Wärmeübergangsschicht (40; 140, 141; 240, 241; 340, 345; 440; 540, 640, 740, 840) umfasst und/oder der zumindest eine Isolator (30; 130; 230; 330; 430; 530; 630; 730; 830) zwischen dem zumindest einen Aussenprofil (22; 122; 222) und dem zumindest einen Innenprofil (24; 124; 224) derart angeordnet wird, dass der zumindest eine Isolator (30; 130; 230; 330; 430; 530; 630; 730; 830) zumindest vom zumindest einen Aussenprofil (22; 122; 222) oder vom zumindest einen Innenprofil (24; 124; 224) beabstandet ist, sodass sich dazwischen ein Luftspalt als Wärmeübergangsschicht (40; 140, 141; 240, 241; 340, 345; 440; 540, 640, 740, 840) ausbildet.
